# FASCICULE DE BREVET EUROPEEN

(11) **EP 0 874 431 B1**
(45) Date de publication et mention de la délivrance du brevet: **11.06.2003**
(21) Numéro de dépôt: 98400396.2
(22) Date de dépôt: 19.02.1998
(51) Int. Cl.: H01T 13/05, H01R 13/502, H01R 13/66

(54) **Fiche électrique coudée**
Elektrischer Winkelstecker
Electrical right angle plug

(30) Priorité: 21.04.1997 FR 9704884
(43) Date de publication de la demande: 28.10.1998
(73) Titulaire: Djeddah, Jacques Lucien, 92330 Sceaux (FR)
(72) Inventeur: Djeddah, Jacques Lucien, 92330 Sceaux (FR)
(74) Mandataire: Jolly, Jean-Pierre

(56) Documents cités:
- DE-A- 2 730 084
- DE-A- 3 135 781
- DE-A- 3 700 583
- DE-C- 3 611 390

## Description

La présente invention concerne une fiche électrique coudée à angle droit.

Les fiches électriques utilisées pour établir une connexion électrique comprennent généralement un corps cylindrique droit en matière isolante dans lequel est logée une cosse reliée à un câble électrique. Dans certaines applications particulières, les fiches contiennent également un autre composant électrique, tel que une résistance électrique anti-parasite, montée en série entre la cosse et le câble électrique. On obtient ainsi une fiche droite dont la longueur est égale à la somme des longueurs de la cosse, du composant électrique et des connexions entre ces éléments.

Pour brancher cette fiche sur l'élément complémentaire de connecteur, on doit l'approcher dans la direction axiale de celui-ci et il faut disposer pour cela, à l'avant dudit élément complémentaire, d'un espace libre suffisant pour pouvoir y placer la fiche dans toute sa longueur et pour lui communiquer un mouvement d'approche, sans être gêné par la structure environnante située autour de l'élément complémentaire de connecteur.

Toutefois, dans certains cas, l'espace disponible devant l'élément complémentaire est relativement réduit et ne permet pas d'y introduire, ni de manoeuvrer une fiche droite de cette longueur.

De plus, le corps de ces fiches droites est généralement réalisé par surmoulage autour de la cosse et du composant électrique ou par thermorétraction d'une gaine autour de ces éléments. Mais ces procédés sont coûteux et difficiles à mettre en oeuvre puisqu'ils nécessitent un moule pour effectuer le surmoulage, ou une source de chaleur pour provoquer la rétraction de la gaine.

La présente invention vise à remédier à ces inconvénients en proposant une fiche électrique contenant les mêmes éléments qu'une fiche droite classique, mais ayant une faible longueur qui lui permet de s'insérer dans des zones où l'espace libre est réduit.

Elle a également pour objet une fiche électrique en plusieurs pièces qui puissent être facilement assemblées par de simples opérations mécaniques, sans l'utilisation ni de moule ni de source de chaleur.

L'invention concerne à cet effet une fiche électrique coudée à angle droit, caractérisée en ce qu'elle comprend :
- un ensemble d'éléments électriques reliés en série, comprenant une cosse, un composant électrique, tel qu'une résistance et un câble électrique recouvert d'une gaine isolante, ledit ensemble formant un coude par pliage à angle droit au niveau de la liaison entre la cosse et le composant électrique,
- et une enveloppe constituée de deux pièces en matière isolante, à savoir un manchon tubulaire droit et un embout creux de forme coudée comprenant une portion tubulaire droite pour recevoir le composant électrique et l'extrémité du câble électrique, et une portion de raccordement perpendiculaire à la portion tubulaire pour recevoir la cosse, ladite portion de raccordement étant insérée à l'intérieur du manchon,
- et des moyens mécaniques de liaison destinés à assurer la connexion du manchon et de l'embout et à empêcher leur séparation.

Un mode de réalisation de l'invention sera décrit à présent, à titre d'exemple, en regard du dessin annexé dans lequel :
la figure 1 est une vue en élévation éclatée montrant les différents éléments d'une fiche femelle coudée, en cours d'assemblage ;
la figure 2 est une vue en élévation de la fiche assemblée ;
la figure 3 est une vue en coupe longitudinale de la fiche de la figure 2 ;
la figure 4 est une vue à échelle agrandie d'un détail de la figure 3 ; et
la figure 5 est une vue en perspective du manchon.

Avec référence à la figure 1, la fiche coudée 10 est réalisée en plusieurs pièces qui peuvent être assemblées entre elles manuellement.

Elle comprend une cosse en métal 12, un composant électrique 14, tel qu'une résistance, et un câble électrique 16 protégé par une gaine isolante, ces trois éléments étant reliés en série par une portion de sertissage 18 de la cosse et par une bague de sertissage 20. La cosse représentée sur les figures est cylindrique, mais elle peut également être plate, par exemple du type connu sous la marque FASTON.

L'ensemble conducteur 22 constitué par la cosse 12, la résistance 14 et le câble électrique 16 forme un coude 24 par pliage à angle droit au niveau du conducteur qui relie la cosse et la résistance.

Ledit ensemble conducteur est reçu dans une enveloppe en matière isolante, formée de deux pièces distinctes réalisées par moulage, à savoir un manchon tubulaire rectiligne 26 et un embout creux coudé 28. Celui-ci comprend une portion tubulaire 30 et une portion de raccordement 32 en forme de gouttière, perpendiculaire à la portion tubulaire 30 et venant de moulage avec elle.

La portion tubulaire 30 reçoit la résistance 14 et l'extrémité du câble électrique 16, tandis que la portion de raccordement 32 reçoit la cosse 12.

Comme le montre la figure 3, la portion de raccordement 32 est introduite à l'intérieur du manchon 26. A cet effet, celui-ci présente sur son bord supérieur 33 sur la figure 1 une encoche 34 en U de profondeur et largeur égales au diamètre extérieur de la portion tubulaire 30. Il en résulte qu'au bout de la course d'introduction, qui est définie par la mise en butée de la portion tubulaire 30 contre le fond de l'encoche 34, la portion tubulaire est entièrement sous le niveau dudit bord 33.

L'encoche comporte un fond semi-circulaire dont la forme s'adapte exactement autour de la partie inférieure de la portion tubulaire 30 de l'embout, et deux bords longitudinaux s'étendant dans la direction axiale et s'adaptant sur la paroi latérale de la portion titulaire.

Comme le montre la figure 3 et plus clairement la figure 4, la paroi latérale du manchon présente le long de son bord supérieur une nervure semi-circulaire 36, chanfreinée sur son bord d'entrée.

Au-dessus de la zone de jonction entre les portions 30 et 32 est formé un couvercle 38 en forme de disque plat sous lequel est formée une bride semi-cylindrique 40 s'étendant entre les bords verticaux de la portion en forme de gouttière et qui définit avec le couvercle une gorge semi-circulaire 42 de largeur égale à celle de la nervure 36.

L'assemblage de la fiche s'effectue de la façon suivante : l'ensemble conducteur 22 étant réalisé préalablement, ou le plie à angle droit au niveau du coude 24 situé entre la cosse 22 et la résistance 14. On enfile le câble électrique 16 dans le passage intérieur 44 de la portion tubulaire 30 de l'embout 28 et on le glisse dans le sens de la flèche f sur la figure 1 jusqu'à ce que la cosse 12 vienne se placer dans la portion en forme de gouttière 32 de l'embout. On emmanche ensuite le manchon 26 sur ladite portion en forme de gouttière dans le sens de la flèche f₁. Dans ce mouvement, l'encoche 34 du manchon vient se placer exactement autour de la portion tubulaire 30 de l'embout. On exerce ensuite une pression, avec les doigts ou avec une presse, entre le couvercle 38 et l'extrémité inférieure du manchon 26 sur la figure 1, ce qui permet à la nervure 36 du manchon 26 de franchir la bride 40 de l'embout et de se clipser dans la gorge 42, comme le montre la figure 4. La fiche se présente alors dans son état définitif montrée aux figures 2 et 3.

Pour améliorer l'ancrage de l'ensemble conducteur 22 dans la fiche, on peut insérer dans la portion tubulaire 30 un bouchon tubulaire 45 enfilé sur le câble électrique 16. Le bouchon présente sur sa paroi latérale une nervure annulaire 46 qui s'encliquette dans une rainure annulaire 48 formée sur la paroi intérieure de la portion tubulaire 30 de l'embout.

On peut également prévoir sur le bord inférieur de la portion de raccordement 32, une nervure 50 destinée à pénétrer dans un évidement 52 formé sur la cosse. L'ensemble conducteur est alors solidairement amené par ses deux extrémités à l'intérieur de la fiche.

## Revendications

1. Fiche électrique coudée à angle droit, **caractérisée en ce qu'**elle comprend :
- un ensemble d'éléments électriques reliés en série, comprenant une cosse (12), un composant électrique, tel qu'une résistance (14) et un câble électrique (16) recouvert d'une gaine isolante, ledit ensemble formant un coude (24) par pliage à angle droit entre la cosse et le composant électrique (14),
- et une enveloppe constituée de deux pièces en matière isolante, à savoir un manchon tubulaire droit (26) et un embout creux (28) de forme coudée comprenant une portion tubulaire droite (30) pour recevoir le composant électrique (14) et l'extrémité du câble électrique (16), et une portion de raccordement (32) perpendiculaire à la portion tubulaire pour recevoir la cosse (12), ladite portion de raccordement étant insérée à l'intérieur du manchon,
- et des moyens mécaniques de liaison (46, 50) destinés à assurer la connexion du manchon et de l'embout et à empêcher leur séparation.

2. Fiche électrique coudée selon la revendication 1, **caractérisée en ce que** le manchon (26) présente sur le bord (33) de l'une de ses extrémités (26) une encoche (34) en U de profondeur et largeur égales au diamètre de la portion tubulaire (30) de l'embout (28).

3. Fiche électrique coudée selon la revendication 2, **caractérisée en ce que** l'encoche comporte un fond semi-circulaire dont la forme s'adapte exactement autour de la partie inférieure de la portion tubulaire (30) de l'embout, et deux bords longitudinaux s'étendant dans la direction axiale et s'adaptant sur la paroi latérale de la portion tubulaire.

4. Fiche électrique coudée selon la revendication 1, **caractérisée en ce qu'**au-dessus de la zone de jonction entre les portions (30) et (32) est formé un couvercle (38) en forme de disque plat sous lequel est formée une bride semi-cylindrique (40).

5. Fiche électrique coudée selon l'une des revendications 1 et 4, **caractérisée en ce que** lesdits moyens de liaison comprennent une nervure semi-circulaire (36) formée sur le bord encoché (33) du manchon et une gorge semi-circulaire (42) formée entre le couvercle (38) et la bride (40), ladite nervure étant susceptible de s'encliqueter dans la gorge lorsque le manchon est assemblé à l'embout.

6. Fiche électrique coudée selon la revendication 1, **caractérisée en ce qu'**un bouchon tubulaire (45) est enfilé sur le câble conducteur (16) et inséré à l'extrémité de la position tubulaire (30) de l'embout.

7. Fiche électrique coudée selon la revendication 6, **caractérisée en ce que** le bouchon présente sur sa paroi latérale une nervure annulaire (46) qui vient s'encliqueter dans une rainure annulaire (48) formée sur la paroi intérieure de la portion tubulaire (30).

8. Fiche électrique selon la revendication 1, **caractérisée en ce que** la portion de raccordement (32) de l'embout comporte sur son bord libre une nervure (50) destinée à pénétrer dans un évidement (52) formé sur la cosse.

## Patentansprüche

1. Rechtwinklig abgewinkelter elektrischer Winkelstecker, **dadurch gekennzeichnet, dass** er folgendes aufweist:
- eine aus in Reihe geschalteten elektrischen Bauelementen bestehende Baugruppe, welche einen Kabelkanal (12), ein elektrisches Bauelement wie beispielsweise einen Widerstand (14) und ein Stromkabel (16) aufweist, welches von einer Isolierhülle umschlossen ist, wobei die Baugruppe durch rechtwinkliges Abbiegen in Höhe der Verbindung zwischen dem Kabelkanal und dem elektrischen Bauelement (14) einen Knick (24) bildet,
- und eine Umhüllung, die aus zwei Teilen aus Isoliermaterial besteht, nämlich einer geraden rohrförmigen Hülle (26) und einem hohlen Ansatzstück (28) in abgewinkelter Form, welches einen geraden rohrförmigen Abschnitt (30) zum Aufnehmen des elektrischen Bauteils (14) und des Endes des Stromkabels (16) und einen zum rohrförmigen Abschnitt senkrecht stehenden Anschlussabschnitt (32) zur Aufnahme des Kabelkanals (12) aufweist, wobei der Anschlussabschnitt in das Innere der Hülle eingeschoben ist,
- sowie mechanische Verbindungsmittel (46, 50), die dazu bestimmt sind, die Verbindung der Hülle mit dem Ansatzstück sicherzustellen und deren Trennung von einander zu verhindern.

2. Elektrischer Winkelstecker nach Anspruch 1, **dadurch gekennzeichnet, dass** die Hülle (26) auf dem Rand (33) eines ihrer Enden (26) eine U-förmige Einkerbung (34) aufweist, deren Tiefe und Breite gleich dem Durchmesser des rohrförmigen Abschnitts 30 des Ansatzstücks (28) sind.

3. Elektrischer Winkelstecker nach Anspruch 1, **dadurch gekennzeichnet, dass** die Einkerbung einen halbkreisförmigen Boden aufweist, dessen Form genau um den unteren Teil des rohrförmigen Abschnitts (30) des Ansatzstücks angepasst ist, sowie zwei in Längsrichtung verlaufende Kanten, die in der axialen Richtung verlaufen und sich auf die Seitenwandung des rohrförmigen Abschnitts passen.

4. Elektrischer Winkelstecker nach Anspruch 1, **dadurch gekennzeichnet, dass** über dem Verbindungsbereich zwischen den Abschnitten (30) und (32) ein Deckel (38) in Form einer flachen Scheibe ausgebildet ist, unter welchem ein halbzylindrischer Flansch (40) ausgebildet ist.

5. Elektrischer Winkelstecker nach einem der Ansprüche 1 und 4, **dadurch gekennzeichnet, dass** die Verbindungsmittel eine halbkreisförmige Rippe (36) aufweisen, die auf dem eingekerbten Rand (33) der Hülle ausgebildet ist, sowie eine halbkreisförmige Auskehlung (42), die zwischen dem Deckel (38) und dem Flansch (40) ausgebildet ist, wobei die Rippe in der Auskehlung einrastbar ist, wenn die Hülle an dem Ansatzstück angebracht wird.

6. Elektrischer Winkelstecker nach Anspruch 1, **dadurch gekennzeichnet, dass** ein rohrförmiger Stöpsel (45) auf das Leiterkabel (16) aufgeschoben und am Ende des rohrförmigen Abschnitts (30) des Ansatzstücks eingeschoben ist.

7. Elektrischer Winkelstecker nach Anspruch 6, **dadurch gekennzeichnet, dass** der Stöpsel auf seiner Seitenwandung eine ringförmige Rippe (46) aufweist, welche in eine ringförmige Nut (48) einrastet, die auf der Innenwandung des rohrförmigen Abschnitts (30) ausgebildet ist.

8. Elektrischer Winkelstecker nach Anspruch 1, **dadurch gekennzeichnet, dass** der Anschlussabschnitt (32) des Ansatzstücks auf seinem freien Rand eine Rippe (50) trägt, die zum Eindringen in eine Ausnehmung (52) bestimmt ist, welche auf dem Kabelkanal ausgebildet ist.

## Claims

1. A right-angled electrical plug, **characterised in that** it comprises:
- an assembly of electrical elements connected in series, comprising a lug (12), an electrical component, such as a resistor (14), and an electric cable (16) covered with an insulating sheath, said assembly forming an elbow (24) by bending at right angles between the lug and the electrical component (14),
- and a casing formed by two parts consisting of insulating material, namely a straight tubular sleeve (26) and a hollow end cap (28) of bent shape and comprising a straight tubular portion (30) to receive the electrical component (14) and the end of the electric cable (16), and a connecting portion (32) perpendicular to the tubular portion for receiving the lug (12), said connecting portion being inserted inside the sleeve,
- and mechanical coupling means (46,50) intended to ensure the connection of the sleeve and the end cap and to prevent their separation.

2. An angled electrical plug connector according to claim 1, **characterised in that** the sleeve (26) has on the edge (33) of one its ends (26) a U-shaped notch (34) of a depth and a width equal to the diameter of the tubular portion (30) of the end cap (28).

3. An angled electrical plug according to claim 2, **characterised in that** the notch comprises a semicircular base, the shape of which fits exactly around the lower part of the tubular portion (30) of the end cap, and two longitudinal edges extending in an axial direction and fitting on to the side wall of the tubular portion.

4. An angled electrical plug according to claim 1, **characterised in that** above the connecting zone between the portions (30) and (32) there is formed a cover (38) in the form of a flat disc, under which is formed a semicylindrical flange (40).

5. An angled electrical plug according to either one of claims 1 and 4, **characterised in that** said coupling means comprise a semicircular rib (36) formed on the notched edge (33) of the sleeve and a semicircular groove (42) formed between the cover (38) and the flange (40), said rib being able to be snapped into the groove when the sleeve is fitted on the end cap.

6. An angled electrical plug according to claim 1, **characterised in that** a tubular plug (45) is threaded on to the conductor cable (16) and is inserted at the end of the tubular portion [sic] (30) of the end cap.

7. An angled electrical plug according to claim 6, **characterised in that** the plug has on its side wall an annular rib (46) which is snapped into an annular groove (48) formed in the inner wall of the tubular portion (30).

8. An angled electrical plug according to claim 1, **characterised in that** the connecting portion (32) of the end cap comprises on it free edge a rib (50) intended to penetrate into a recess (52) formed in the lug.
